# EUROPÄISCHE PATENTSCHRIFT

(11) **EP 1 412 630 B1**
(45) Veröffentlichungstag und Bekanntmachung des Hinweises auf die Patenterteilung: **09.02.2005**
(21) Anmeldenummer: 02754211.7
(22) Anmeldetag: 14.06.2002
(51) Int. Cl.: F02D 41/14

(54) **VERFAHREN UND VORRICHTUNG ZUM BETREIBEN EINES ANTRIEBSMOTORS EINES FAHRZEUGS**
METHOD AND DEVICE FOR OPERATING A DRIVE ENGINE OF A VEHICLE
PROCEDE ET DISPOSITIF D'UTILISATION D'UN MOTEUR D'ENTRAINEMENT D'UN VEHICULE

(30) Priorität: 19.07.2001 DE 10135078
(43) Veröffentlichungstag der Anmeldung: 28.04.2004
(73) Patentinhaber: ROBERT BOSCH GMBH, 70442 Stuttgart (DE)
(72) Erfinder: MATISCHOK, Lilian, 70435 Stuttgart (DE); BIESTER, Juergen, 71034 Boeblingen (DE); JESSEN, Holger, 71642 Ludwigsburg (DE); SCHUSTER, Thomas, 74336 Brackenheim (DE); MAYER, Rainer, 71263 Weil der Stadt (DE)
(86) Internationale Anmeldenummer: PCT/DE2002/002173
(87) Internationale Veröffentlichungsnummer: WO 2003/008789

(56) Entgegenhaltungen:
- DE-A- 19 612 455
- DE-A- 19 739 567
- DE-C- 19 947 052
- US-A- 5 921 219

## Beschreibung

### Stand der Technik

Die Erfindung betrifft ein Verfahren und eine Vorrichtung zum Betreiben eines Antriebsmotors eines Fahrzeugs.

Zum Betreiben von Antriebsmotoren für Fahrzeuge werden elektronische Steuersysteme eingesetzt, mit deren Hilfe der oder die einstellbaren Leistungsparameter des Antriebsmotors abhängig von Eingangsgrößen festgelegt werden. Einige dieser elektronischen Steuersysteme arbeiten auf der Basis einer Drehmomentenstruktur, d. h. vom Fahrer und ggf. von anderen Steuersystemen, wie Fahrgeschwindigkeitsregler, elektronische Stabilitätsprogramme, Getriebesteuerungen, etc. werden als Sollwerte für das Steuersystem Drehmomentenwerte vorgegeben, die von dem Steuersystem unter Berücksichtigung weiterer Betriebsgrößen in Einstellgrößen für den oder die Leistungsparameter des Antriebsmotors umgesetzt werden. Ein Beispiel für eine solche Drehmomentenstruktur ist aus der DE 42 39 711 A1 (US-Patent 5 558 178) bekannt.

Aus der DE 196 12455 A1 ist ein Verfahren zum Ermitteln eines Solldrehmoments an der Kupplung eines Fahrzeugs bekannt, bei dem ein Solldrehmoment aus einem Drehmomentfaktor, einem maximalen Drehmoment und einem minimalen Drehmoment ermittelt wird. Der Drehmomentfaktor wird aus einem Pedalwert und der Drehzahl abgeleitet. Das maximale und des minimale Drehmoment werden in Abhängigkeit von der Drehzahl, einem Verlustdrehmoment und den Betriebsgrößen ermittelt. Das Verlustdrehmoment wird in Abhängigkeit von der Drehzahl und den Betriebsgrößen ermittelt. In einem Block 81 der Figur 2 wird der Drehmomentfaktor außerdem in Abhängigkeit einer Fahrgeschwindigkeitsregelung mittels einer Maximalauswahl bestimmt. Durch die Maximalauswahl ist eine Drehmomentreduzierung im Vergleich zum Fahrerwunsch ausgeschlossen. Das resultierende Sollmoment wird durch Multiplikation des Drehmomentfaktors mit dem verfügbaren Drehmomentbereich und anschließender Addition des minimalen Drehmoments gebildet.

Aus der DE 197 39567 A 1 ist es bekannt, das Ausgangssignal des Leerlaufreglers direkt auf das als indiziertes Motormoment vorgegebene Fahrerwunschmoment aufzuschalten, wobei das Fahrerwunschmoment zusätzlich die Verlustmomente aus innerer Motorreibung und Bedarfsmomenten der Nebenaggregate enthält. Das Fahrerwunschmoment kann auf diese Weise nicht kleiner Null sein. Erfolgt eine Momentenreduktion seitens anderer Steuersysteme (z. B. Getriebe, Stabilitätsregelung), so wird ein Abwürgen des Motors vermieden, weil dieser externe Eingriff in der nachfolgenden Verknüpfung der Sollmomente (Momentenkoordination) wegen des hohen Fahrerwunschmoments keinen Durchgriff mehr findet. An seiner Stelle kommt das mit Verlustmoment und Leerlaufregleranteil erhöhte Fahrerwunschmoment zum Tragen. Bei dem drehzahlabhängigen Schleppmoment handelt es sich um eine Vorgabegröße, die von einer Motorschleppmomentenregelung vorgegeben und mit den übrigen Vorgabegröße in der Maximalauswahl 202 koordiniert wird. Eine Begrenzung des resultierenden Sollmoments nach unten ist dabei wie oben beschrieben gar nicht erforderlich, weil statt des Fahrerwunschmomentes das mit Verlustmoment und Leerlaufregleranteil erhöhte Fahrerwunschmoment zum Tragen kommt.

Beim Gegenstand der DE 196 12455 A1 erfolgt die Bildung des Fahrerwunschmomentes und die anschließende Momentenkoordination auf der Ebene des indizierten Moments, also getriebeeingangsseitig bzw. motorausgangsseitig. Somit ist beim Gegenstand der DE 196 12455 A1 eine Momentenkoordination auf unterschiedlichen physikalischen Ebenen nicht möglich. Dasselbe gilt auch für die DE 197 39567 A1, bei der das Ausgangssignal des Leerlaufreglers direkt auf das als indiziertes Motormoment vorgegebene Fahrerwunschmoment aufgeschaltet wird, wobei das Fahrerwunschmoment zusätzlich die Verlustmomente aus innerer Motorreibung und Bedarfsmomenten der Nebenaggregate enthält. Diese aus DE 196 12455 A1 und DE 197 39567 A 1 bekannten Lösungen sind spezifisch an die Gegebenheiten bei der Steuerung eines Ottomotors angepasst und lassen sich weder auf andere Antriebstypen noch auf andere Momentsstrukturen, die den Fahrerwunsch auf Radmomentenebene bilden, abbilden.

Wie beispielsweise in diesem Stand der Technik beschrieben, wirken die externen Eingriffe drehmomentenreduzierend. Im Extremfall kann ein solcher externer Eingriff die Drehzahl des Antriebsmotors soweit reduzieren, dass der Antriebsmotor abgewürgt wird. Ein Beispiel für eine Lösung, die ein solches Abwürgen verhindert, gibt die DE 197 39 567 A1. Dort wird das Ausgangssignal des Leerlaufreglers direkt auf das ala indiziertes Motormoment vorgegebene Fahrerwunschmoment aufgeschaltet, wobei das Fahrerwunschmoment zusätzlich die Verlustmomente aus innerer Motorreibung und Bedarfsmomenten der Nebenaggregate enthält. Das Fahrerwunschmoment kann auf diese Weise nicht kleiner Null sein. Erfolgt eine Momentenreduktion seitens anderer Steuersysteme (z. B. Getriebe, Stabilitätsregelung), so wird ein Abwürgen des Motors vermieden, weil dieser externe Eingriff in der nachfolgenden Verknüpfung der Sollmomente (Momentenkoordination) wegen des hohen Fahxerwunschmoments keinen Durchgriff mehr findet. An seiner Stelle kommt das mit Verlustmoment und Leerlaufregleranteil erhöhte Fahrerwunschmoment zum Tragen. Diese Lösung ist spezifisch an die Gegebenheiten bei der Steuerung eines Ottomotors angepasst und lässt sich weder auf andere Antriebstypen noch auf andere Momentenstrukturen, beispielsweise auf Strukturen, die den Fahrerwunsch auf Radmomentenebene bilden, in einfacher Weise abbilden.

### Vorteile der Erfindung

Durch die Vorgabe eines Motorminimalmoments, welches im Rahmen der Momentenkoordination berücksichtigt wird, lässt sich eine gemeinsame (identische) Grundstruktur zur Koordination von momentenbeeinflussenden Eingriffen für verschiedene Antriebstypen, beispielsweise für Ottomotoren, Dieselmotoren oder auch Elektromotoren, angeben.

In vorteilhafter Weise wird der Leerlaufregler in einer solchen gemeinsamen Grundstruktur als Aufschaltung auf das in der Koordination gebildete resultierende Sollmoment ausgestaltet, wobei verschiedene Leerlaufreglerkonzepte integrierbar sind. So ist beispielsweise ein für einen Ottomotor typisches Leerlaufreglerkonzept, welches eine Vorsteuerung, eine begrenzte Stellzeitdynamik und eine begrenzten Stellbereich aufweist, ebenso integrierbar, wie ein Leerlaufreglerkonzept bei einem Dieselmotor ohne Vorsteuerung, mit kurzer Stellzeit und unbegrenztem Stellbereich.

In besonders vorteilhafter Weise ist das Minimalmoment, auf welches das resultierende Sollmoment begrenzt ist, drehzahlabhängig. Dadurch wird ein Aufsetzpunkt des aufgeschalteten Leerlaufreglermoments vorgegeben, der berücksichtigt, ob im jeweiligen drehzahlabhängigen Betriebspunkt der Leerlaufregler Priorität vor den anderen Eingriffen hat oder nicht. So hat im unteren Drehzahlbereich der Leerlaufregler immer Durchgriff, so dass bei aktiven externen Eingriffen dadurch Abwürgen vermieden wird.

In besonders vorteilhafter Weise wird das resultierende Sollmoment, welches in der Momentenkoordination gebildet wird, auf einen definierten unteren Wert begrenzt, der dem entspricht, der im aktuellen Betriebspunkt ohne Abwürgen realisierbar ist. Wird das Minimalmoment so gewählt, dass es dem Fahrerwunsch auf Radmomentenebene bei losgelassenem Pedal und der aktuellen Drehzahl entspricht, wird zudem in vorteilhafter Weise ein Leerweg im Pedal vermieden.

Weitere Vorteile ergeben sich aus der nachfolgenden Beschreibung von Ausführungsbeispielen bzw. aus den abhängigen Patentansprüchen.

### Zeichnung

Die Erfindung wird nachstehend anhand der in der Zeichnung dargestellten Ausführungsformen näher erläutert. Figur 1 zeigt dabei ein Übersichtsbild einer Steuereinrichtung zum Betreiben eines Antriebsmotors, während in Figur 2 anhand eines Ablaufdiagramms eine bevorzugte Ausführung einer Momentenstruktur in Verbindung mit der Steuerung eines Antriebsmotors dargestellt ist, sofern sie mit Blick auf die geschilderte Vorgehensweise von Belang ist. Figur 3 zeigt ein bevorzugtes Ausführungsbeispiel zur Bildung des Motorminimalmomentenwertes.

### Beschreibung von Ausführungsbeispielen

Figur 1 zeigt ein Blockschaltbild einer Steuereinrichtung zur Steuerung eines Antriebsmotors, insbesondere einer Brennkraftmaschine. Es ist eine Steuereinheit 10 vorgesehen, welche als Komponenten eine Eingangsschaltung 14, wenigstens eine Rechnereinheit 16 und eine Ausgangsschaltung 18 aufweist. Ein Kommunikationssystem 20 verbindet diese Komponenten zum gegenseitigen Datenaustausch. Der Eingangsschaltung 14 der Steuereinheit 10 werden Eingangsleitungen 22 bis 26 zugeführt, welche in einem bevorzugten Ausführungsbeispiel als Bussystem ausgeführt sind und über die der Steuereinheit 10 Signale zugeführt werden, welche zur Steuerung des Antriebsmotors auszuwertende Betriebsgrößen repräsentieren. Diese Signale werden von Messeinrichtungen 28 bis 32 erfasst. Derartige Betriebsgrößen sind im Beispiel einer Brennkraftmaschine Fahrpedalstellung, Motordrehzahl, Motorlast, Abgaszusammensetzung, Motortemperatur, etc. Über die Ausgangsschaltung 18 steuert die Steuereinheit 10 die Leistung des Antriebsmotors. Dies ist in Figur 1 anhand der Ausgangsleitungen 34, 36 und 38 symbolisiert, über welche die einzuspritzende Kraftstoffmasse, der Zündwinkel sowie wenigstens eine elektrisch betätigbare Drosselklappe zur Einstellung der Luftzufuhr betätigt werden. Über die dargestellten Stellpfade werden die Luftzufuhr zur Brennkraftmaschine, der Zündwinkel der einzelnen Zylinder, die einzuspritzende Kraftstoffmasse, der Einspritzzeitpunkt und/oder das Luft-/Kraftstoffverhältnis, etc. eingestellt. Neben den geschilderten Eingangsgrößen sind weitere Steuersysteme des Fahrzeugs vorgesehen, die der Eingangsschaltung 14 Vorgabegrößen, beispielsweise Drehmomentensollwerte, übermitteln. Derartige Steuersysteme sind beispielsweise Antriebsschlupfregelungen, Fahrdynamikregelungen, Getriebesteuerungen, Motorschleppmomentenregelungen, Geschwindigkeitsregler, Geschwindigkeitsbegrenzer, etc.. Neben diesen externen Sollwertvorgaben, zu denen auch eine Sollwertvorgabe durch den Fahrer in Form eines Fahrwunsches bzw. eine Maximalgeschwindigkeitsbegrenzung gehören können, sind interne Vorgabengrößen für den Antriebsmotor vorgesehen, z.B. das Ausgangssignal einer Leerlaufregelung, einer Drehzahlbegrenzung, einer Drehmomentenbegrenzung, etc..

In der Momentenkoordination werden die verschiedenen Momentenvorgabewerte, wie Fahrerwunschmoment, Sollmoment eines Stabilitätsreglers, Sollmoment einer Getriebesteuerung, sowie ggf. interne Sollmomente etc. miteinander koordiniert und ein resultierendes Sollmoment ausgewählt. Leerlaufregler und Verlustmoment werden dann durch Aufschalten auf das aus der Koordination resultierende Sollmoment berücksichtigt. Das Verlustmoment kann dabei je nach Reglerkonzept bei aktivem Leerlaufregler im Sollmoment bzw. Änderungsmoment des Leerlaufreglers enthalten sein oder wird auch bei aktivem Leerlaufregler als eigene Additionsgröße hinzugefügt.

Wie oben dargestellt wird insbesondere im unteren Drehzahlbereich, in dem der sicher Leerlaufbetrieb bzw. das Vermeiden des Abwürgens von großer Bedeutung ist, das resultierende Sollmoment nach unten durch ein Motorminimalmoment, das bevorzugt ein Kupplungsmoment am Motorausgang ist und in diesem Drehzahlbereich Null ist, begrenzt. So gilt auch bei externen Eingriffen der gleiche Aufsetzpunkt für den Leerlaufregler und/oder die Aufschaltung der Verlustmomente, wie er bei einem fehlenden Fahrerwunsch (losgelassenes Pedal) auftritt. Dies auch dann, wenn der externe Eingriff ein Sollmoment anfordert, welches kleiner als das Verlustmoment und/oder die Leerlaufkorrektur ist. Dies hat den Vorteil, dass Verluste vollständig kompensiert werden können und der Leerlaufregler Priorität vor anderen Eingriffen hat, so dass wirksam Abwürgen vermieden wird.

Im oberen Drehzahlbetrieb ist Schubbetrieb, das heisst es ist eine Teilkompensation der Verluste und eine Einspritzausblendung zulässig. In diesem Fall benötigt der Leerlaufregler keinen Durchgriff bzw. ist inaktiv. In einem bevorzugten Ausführungsbeispiel ist das minimale Motormoment der Verlustmomentenanteil, der im Schub nicht kompensiert werden muss. Kleiner als das negative, gesamte Verlustmoment kann die Momentenbegrenzung nicht werden. Falls in diesem Bereich das Minimalmoment gefordert wird, wird durch die Aufschaltung des gesamten Verlustmomentes erreicht, das Verluste nur teilweise oder nicht kompensiert werden. Um einen Leerweg zu vermeiden, entspricht das Minimalmoment vorzugsweise dem Moment, das als Fahrerwunschmoment (Radmoment oder Getriebeausgangsmoment) bei losgelassenem Pedal und ggf. der aktuellen Drehzahl berechnet wird.

Das in Figur 2 dargestellte Ablaufdiagramm beschreibt ein Programm eines Mikrocomputers der Steuereinheit 10, wobei die einzelnen Blöcke Programme, Programmteile oder Programmschritte darstellen, während die Verbindungslinien den Signalfluss repräsentieren. Dabei kann der erste Teil bis zu der senkrechten, strichlierten Linie in einer getrennten Steuereinheit, dort ebenfalls in einem Mikrocomputer, ablaufen als der Teil nach dieser Linie.

Zunächst werden Signale zugeführt, welche der Fahrzeuggeschwindigkeit VFZG sowie der Fahrpedalstellung PWG entsprechen. Diese Größen werden in einem Kennfeld 100 in einen Momentenwunsch des Fahrers umgesetzt. Dieses Fahrerwunschmoment, welches eine Vorgabegröße für ein Moment ausgangsseitig des Getriebes bzw. für ein Radmoment darstellt, wird einer Korrekturstufe 102 zugeführt. Diese Korrektur ist vorzugsweise eine Addition bzw. Subtraktion. Das Fahrerwunschmoment wird dabei durch ein gewichtetes Verlustmoment MKORR korrigiert, welches in der Verknüpfungsstelle 104 gebildet wurde. In dieser wird das zugeführte, mittels der Übersetzung Ü des Triebstrang sowie ggf. weiterer Übersetzungen im Antriebsstrang abtriebsseitig des Getriebes auf ein Moment nach dem Getriebe, vorzugsweise ein Radmoment umgerechnete Verlustmoment MVER mit einem Faktor F3 gewichtet. Die Gewichtung erfolgt vorzugsweise als Multiplikation. Der Faktor F3 wird aus der die Fahrpedalstellung repräsentierenden Größe und in einem Ausführungsbeispiel einer die Motordrehzahl repräsentierenden Größe gebildet oder ist allein abhängig von der Fahrpedalstellung.

Der auf diese Weise Fahrerwunsch MFA wird der Momentenkoordination zur Bildung eines resultierenden Vorgabemoments MSOLLRES zugeführt. Im gezeigten Beispiel wird in einer ersten Maximalwertauswahlstufe 108 der Maximalwert aus Fahrerwunschmoment MFA und Vorgabemoment MFGR eines Fahrgeschwindigkeitsreglers ausgewählt. Dieser Maximalwert wird einer darauffolgenden Minimalwertstufe 110 zugeführt, in der der kleinere Wert aus diesem Wert und dem Sollmomentenwert MESP eines elektronischen Stabilitätsprogramms ausgewählt wird. Die Ausgangsgröße der Minimalwertstufe 110 stellt eine Momentengröße ausgangsseitig des Getriebes bzw. eine Radmomentengröße dar, die durch Berücksichtigung der Getriebeübersetzung Ü sowie ggf. weitere Übersetzungen im Antriebsstrang abtriebsseitig des Getriebes in eine Momentengröße umgerechnet wird, welche getriebeeingangsseitig bzw. ausgangsseitig des Antriebsmotors vorliegt. Diese Momentengröße wird in einem weiteren Koordinator 112 mit dem Sollmoment MGETR einer Getriebesteuerung koordiniert. Das Sollmoment der Getriebesteuerung wird nach den Bedürfnissen des Schaltvorgangs gebildet. In der darauffolgenden Maximalwertauswahlstufe 114 wird dann das resultierende Sollmoment MSOLLRES als der größere der Momentenwerte Motorminimalmoment MMIN und dem Ausgangsmoment der Koordinationsstufe 112 gebildet.

Diese Momentenkoordination ist beispielhaft. In anderen Ausführungen wird das eine oder andere Vorgabemoment nicht zur Koordination herangezogen bzw. sind weitere Vorgabemomente vorgesehen, beispielsweise ein Moment einer Maximalgeschwindigkeitsbegrenzung, einer Motordrehzahlbegrenzung, einer Drehmomentenbegrenzung, etc.

Das auf die oben beschriebene Weise gebildete resultierende Sollmoment MSOLLRES wird einer Korrekturstufe 116 zugeführt, in der das Sollmoment mit den vom Motor aufzubringenden, nicht dem Antrieb zur Verfügung stehenden Verlustmomenten korrigiert wird. Die Verlustmomente MVER werden dabei ggf. in einer Gewichtungsstufe 118 mit einem Faktor F2 gewichtet. Dieser ist konstant oder betriebsgrößenabhängig, z.B. motordrehzahlabhängig. Die Verlustmomente MVER selbst werden in der Additionsstufe 120 aus dem Momentenbedarf MNA von Nebenaggregaten und dem Motorverlustmoment MVERL gebildet. Die Bestimmung dieser Größen ist aus dem Stand der Technik bekannt, wobei der Momentenbedarf abhängig vom Betriebsstatus des jeweiligen Nebenaggregats nach Maßgabe von Kennlinien oder ähnlichem, die Motorverlustmomente abhängig von Motordrehzahl und Motortemperatur nach Maßgabe von Kennlinien bestimmt wird. Das auf diese Weise gebildete Verlustmoment MVER wird dann der Korrekturstufe 104 zur Verfügung gestellt, wobei eine Umrechnung des Verlustmoments mit Hilfe der bekannten Getriebeübersetzung Ü sowie ggf. weitere Übersetzungen im Antriebsstrang abtriebsseitig des Getriebes auf die Ebene der getriebeausgangs- bzw. Radmomente erfolgt.

Die Ausgangsgröße der Korrekturstufe 116, die im bevorzugten Ausführungsbeispiel eine Addition darstellt, ist eine Vorgabegröße für das von der Antriebseinheit zu erzeugende Drehmoment für den Antrieb (indiziertes Motormoment), für die Überwindung der inneren Verluste und zum Betrieb von Nebenaggregaten (z. B. Klimakompressor). Dieses Vorgabemoment wird in einer weiteren Korrekturstufe 122 mit dem in einer Korrekturstufe 124 gewichteten Ausgangsgröße DMLLR des Leerlaufreglers korrigiert (vorzugsweise addiert). Der Gewichtungsfaktor F1, mit dem in 124 die Ausgangsgröße des Leerlaufreglers gewichtet wird, ist dabei drehzahl- und/oder zeitabhängig, wobei bei Verlassen des Leerlaufbereichs der Faktor zeitlich oder mit zunehmender Motordrehzahl auf Null abnimmt. Die Vorgabegröße MISOLL wird dann in 126 wie aus dem Stand der Technik bekannt in Stellgrößen zur Einstellung der Leistungsparameter der Antriebseinheit umgesetzt, im Falle einer Ottobrennkraftmaschine in Luftzufuhr, Kraftstoffeinspritzung und Zündwinkel, im Falle einer Dieselbrennkraftmaschine in Kraftstoffmenge, etc.

Die beschriebene Vorgehensweise wurde vorstehend in Verbindung mit der Anwendung bei Brennkraftmaschinen gezeigt. In analoger Weise wird sie auch bei Elektromotoren angewendet, wobei das indizierte Moment dort das vom Antriebsmotor aufzubringende Moment für den Antrieb, den Betrieb von Nebenaggregaten und die Überwindung der inneren Reibung ist.

In der Maximalwertauswahlstufe 114 wird der größere der zugeführten Werte, nämlich der Sollmomentenwert, der in 112 gebildet wird und das Motorminimalmoment MMIN, als resultierendes Sollmoment ausgewählt. Ein Eingriff, der ein Moment vorgibt, welches kleiner als das Motorminimalmoment ist, hat somit keine Wirkung bzw. seine Wirkung beschränkt sich auf das Motorminimalmoment. Im Leerlaufregelbereich, in dem eine Aufschaltung des Fahrerverzögerungswunsches auf den Fahrerwunsch in 102 nicht stattfindet, ist das Motorminimalmoment vorzugsweise Null, so dass auf diesen, dem Fahrerwunsch entsprechenden Momentenwert in 116 und 122 Verlustmomente und Leerlaufreglermomente ungehindert aufgeschaltet werden. Im Schub wird dagegen das Verlustmoment, welches in 116 auf das resultierende Sollmoment aufgeschaltet wird, durch Aufschaltung in 102 auf den Fahrerwunsch je nach Betriebszustand teilweise oder ganz kompensiert. In diesem Fall kann als Motorminimalmoment der negative Verlustmomentenwert vorgegeben werden, so dass im Nachfolgenden in 116 der positive Verlustmomentenwert aufgeschaltet wird. Es wird somit ein Sollmoment eingestellt, welches infolge des Leerlaufregleranteils Abwürgen vermeidet bzw. die Bereitstellung des vollen Schleppmoments (z.B. durch Einspritzausblendung) erlaubt.

Die Bestimmung des Motorminimalmoments findet in 128 vorzugsweise abhängig von Motordrehzahl NMOT und Verlustmoment MVER statt. Dabei bestehen verschiedene Alternativen.

Eine bevorzugte Alternative ist in Figur 3 dargestellt. Dort ist zunächst eine Kennlinie 130 dargestellt, in welcher ein sich zwischen 0 und -1 bewegender Faktor F4 in Abhängigkeit der Motordrehzahl dargestellt ist. Bis zur Leerlaufdrehzahl NLL ist der Faktor 0. Ab der Wiedereinsetzdrehzahl bzw. der Einspritzausblendungsdrehzahl im Schub NWE ist der Faktor-1. Zwischen diesen beiden Werten ist eine Kennlinie vorgegeben, im gezeigten Ausführungsbeispiel eine lineare Kennlinie, wobei sich der Faktor F4 von 0 bis -1 verändert. Der auf diese Weise abhängig von der Motordrehzahl NMOT gebildete Faktor F4 wird dann in einer Verknüpfungsstelle 132 mit dem Verlustmoment MVER, welches in 120 gebildet ist, verknüpft, vorzugsweise multipliziert. Ergebnis ist das Motorminimalmoment NMIN, welches in der Momentenkoordination berücksichtigt wird. Somit ist bei kleinen Drehzahlen unterhalb der Leerlaufdrehzahl der Faktor F4 Null, so dass als Minimalmoment das Moment Null vorgegeben ist. Im Schubbereich ist der Faktor -1, so dass als Minimalmoment das volle negative Verlustmoment vorgegeben wird. Dazwischen ist das Minimalmoment ein Bruchteil des Verlustmomentes, so dass bei der Vorgabe eines solchen Minimalmoments durch die nachfolgende Aufschaltung des Verlustmoments bei Vorgabe des Minimalmoments als resultierendes Moment eine teilweise Kompensation des negativen Verlustmoments stattfindet.

Eine Alternative zu der in Figur 3 dargestellte Vorgehensweise besteht darin, dass die veränderliche Leerlaufdrehzahl und Schubausblendungsdrehzahl bei der Bestimmung des Faktors berücksichtigt wird. In diesem Fall wird keine Kennlinie, sondern eine Berechnung des Faktors vorgenommen, in die die aktuelle Leerlaufdrehzahl und die aktuell ausgewählte Schubausblendungsdrezahl eingesetzt wird.

Eine weitere Alternative besteht in der der Verwendung der für den Fahrerwunsch vorliegenden, drehzahlabhängigen unteren Grenze, welche als Korrekturmoment in 102 dem Fahrerwunsch aufgeschaltet wird. Dieses ist im bevorzugten Ausführungsbeispiel drehzahl- und pedalstellungsabhängig und repräsentiert den Momentenwert, der sich bei losgelassenem Pedal ergeben soll. Wird dieser Momentenwert als Motorminimalwert eingesetzt, werden Leerwege am Pedal vermieden, da das resultierende Moment nicht kleiner als das Korrekturmoment werden kann.

Desweiteren wird in einem Ausführungsbeispiel zur Bestimmung des Faktors F4 nicht die Motordrehzahl, sondern eine, z.B. auf die Leerlaufsolldrehzahl, normierte Größe verwendet. Dies ist vorteilhaft beim Einsatz einer betriebszustandsabhängigen (normierten) Drehzahlschwelle für den Abwürgeschutz bzw. die Leerlaufregelung, deren Aktivieren bei Unterschreiten dieser Drehzahlschwelle durch die (normierte) Motordrehzahl erfolgt.

In Figur 2 ist die Berücksichtigung des Motorminimalmoments in der Momentenkoordination am Ende der Koordination als Maximalwertauswahlstufe dargestellt. In einem anderen vorteilhaften Ausführungsbeispiel wird alternativ hierzu vor jedem Koordinationsblock (108, 110, 112) das jeweilige Sollmoment einzeln mit dem Minimalmoment im Rahmen einer Maximalwertauswahl koordiniert, so dass bereits zur Koordination und zur Bildung des resultierenden Sollmoments begrenzte Momente vorliegen.

In anderen Ausführungsbeispielen wird das Minimalmoment MMIN als Absolutbetrag unabhängig vom Verlustmoment vorgegeben. In diesem Fall ist die Minimalbegrenzung im Betriebszustand "Schub" (inneres Moment Null) nicht wirksam.

## Patentansprüche

1. Verfahren zum Betreiben eines Antriebsmotors eines Fahrzeugs, wobei abhängig vom Fahrerwunsch und weiteren Vorgabegrößen eine Vorgabegröße für ein Drehmoment des Antriebsmotors ermittelt wird, wobei die Fahrerwunschvorgabegröße und die weiteren Vorgabegrößen zur Bildung der resultierenden Vorgabegröße miteinander verknüpft werden, **dadurch gekennzeichnet, dass** die Fahrerwunschvorgabegröße getriebeausgangsseitig bzw. auf Radmomentenebene gebildet wird, dass getriebeeingangsseitig bzw. ausgangsseitig des Antriebsmotors ein Motorminimalmoment vorgegeben wird, welches die resultierende Vorgabegröße auf einen unteren Grenzwert begrenzt.

2. Verfahren nach Anspruch 1, **dadurch gekennzeichnet, dass** die resultierende Vorgabegröße mit dem Motorminimalmoment im Rahmen einer Maximalwertauswahl verknüpft wird oder dass jede Vorgabegröße einzeln vor Verknüpfung mit einer anderen Vorgabegröße im Rahmen einer Maximalwertauswahl mit dem Motorminimalmoment verknüpft wird.

3. Verfahren nach einem der vorhergehenden Ansprüche, **dadurch gekennzeichnet, dass** das Motorminimalmoment drehzahlabhängig vorgegeben wird.

4. Verfahren nach einem der vorhergehenden Ansprüche, **dadurch gekennzeichnet, dass** das Motorminimalmoment abhängig vom Motorverlustmoment ist, welches das zur Überwindung der Motorverluste und/oder zum Betrieb von Nebenaggregaten benötigte Drehmoment des Antriebsmotors repräsentiert.

5. Verfahren nach einem der vorhergehenden Ansprüche, **dadurch gekennzeichnet, dass** in einem ersten Drehzahlbereich das Motorminimalmoment Null ist, in einem zweiten Drehzahlbereich das Motorminimalwert dem negativen Wert der Motorverluste darstellt, zwischen diesen Drehzahlbereichen eine drehzahlabhängige Veränderung des Motorminimalmoments erfolgt.

6. Verfahren nach einem der vorhergehenden Ansprüche, **dadurch gekennzeichnet, dass** der erste Drehzahlbereich der Bereich unterhalb der Leerlaufdrehzahl, der zweite Drehzahlbereich der Drehzahlbereich oberhalb einer Schubausblendungsdrehzahl ist.

7. Verfahren nach einem der vorhergehenden Ansprüche, **dadurch gekennzeichnet** das Motorminimalmoment das Moment darstellt, welches bei losgelassenem Fahrpedal als Fahrerwunschmoment vorgegeben wird.

8. Vorrichtung zum Betreiben eines Antriebsmotors eines Fahrzeugs, mit einer elektronischen Steuereinheit, welche abhängig vom Fahrerwunsch und weiteren Vorgabegrößen eine resultierende Vorgabegröße für ein Drehmoment des Antriebsmotors vorgibt, wobei die Fahrerwunschgröße und die weiteren Vorgabegrößen zur Bildung der resultierenden Vorgabegröße verknüpft werden, **dadurch gekennzeichnet, dass** die elektronische Steuereinheit Mittel aufweist, die die Fahrerwunschvorgabegröße getriebeausgangsseitig bzw. auf Radmomentenebene bilden, dass die elektronische Steuereinheit Mittel aufweist, welche getriebeeingangsseitig bzw. ausgangsseitig des Antriebsmotors ein Motorminimalmoment vorgeben, welches die resultierende Vorgabegröße auf eine untere Grenze begrenzt.

9. Computerprogramm mit Programmcodemitteln, um alle Schritte von jedem beliebigen der Ansprüche 1 bis 7 durchzuführen, wenn das Programm auf einem Computer ausgeführt wird.

10. Computerprogrammprodukt mit Programmcodemitteln, die auf einem computerlesbaren Datenträger gespeichert sind, um das Verfahren nach jedem beliebigen der Ansprüche 1 bis 7 durchzuführen, wenn das Programmprodukt auf einem Computer ausgeführt wird.

## Claims

1. Method for operating a drive engine of a vehicle, a predefined value for a torque of the drive engine being determined as a function of the driver's requirements and further predefined values, the predefined value for the driver's requirement and the further predefined values being logically linked to one another to form the resulting predefined value, **characterized in that** the predefined value for the driver's requirement is formed at the gear box output end or at the wheel torque level, **in that** a minimum engine torque is predefined at the gear box input end or at the output end of the drive engine, which minimum engine torque limits the resulting predefined value to a lower limiting value.

2. Method according to Claim 1, **characterized in that** the resulting predefined value is logically linked to the minimum engine torque within the scope of a selection of a maximum value, or **in that** each predefined value is individually logically linked to the minimum engine torque before being logically linked to another predefined value within the scope of a selection of a maximum value.

3. Method according to one of the preceding claims, **characterized in that** the minimum engine torque is predefined as a function of the rotational speed.

4. Method according to one of the preceding claims, **characterized in that** the minimum engine torque is dependent on the engine lost torque, which represents the torque of the drive engine which is required to overcome the engine losses and/or to operate secondary assemblies.

5. Method according to one of the preceding claims, **characterized in that** in a first rotational speed range the minimum engine torque is zero, in a second rotational speed range the minimum engine value constitutes the negative value of the engine losses, and the minimum engine torque is changed between these rotational speed ranges as a function of the rotational speed.

6. Method according to one of the preceding claims, **characterized in that** the first rotational speed range is the range below the idling speed, and the second rotational speed range is the rotational speed range above a thrust cut-off rotational speed.

7. Method according to one of the preceding claims, **characterized in that** the minimum engine torque constitutes the torque which is predefined as the driver's required torque when the accelerator pedal is released.

8. Device for operating a drive engine of a vehicle, having an electronic control unit which predefines a resulting predefined value for a torque of the drive engine as a function of the driver's requirement and further predefined values, the value for the driver's requirement and the further predefined values being logically linked to form the resulting predefined value, **characterized in that** the electronic control unit has means which form the predefined value for the driver's requirement at the gear box output end or at the wheel torque level, **in that** the electronic control unit has means which predefine a minimum engine torque at the gear box input end or at the output end of the drive engine, which minimum engine torque limits the resulting predefined value to a lower limit.

9. Computer program having program code means for carrying out all the steps of any of Claims 1 to 7 if the program is executed on a computer.

10. Computer program product having program code means which are stored on a computer-readable data carrier in order to carry out the method according to any of Claims 1 to 7 if the program product is executed on a computer.

## Revendications

1. Procédé de fonctionnement d'un moteur d'entraînement d'un véhicule, dans lequel en fonction du souhait du conducteur et d'autres grandeurs prédéterminées, on détermine une grandeur prédéterminée pour un couple de rotation du moteur d'entraînement, la grandeur prédéterminée par le souhait du conducteur et les autres grandeurs prédéterminées étant reliées ensemble pour former la grandeur prédéterminée résultante,
**caractérisé en ce que**
la grandeur prédéterminée par le souhait du conducteur est formée du côté de la sortie de la boîte de vitesses, respectivement sur le plan du couple de roue, et un couple moteur minimum est prédéterminé du côté de l'entrée, respectivement du côté de la sortie, de la boîte de vitesses du moteur d'entraînement, ce couple limitant la grandeur prédéterminée résultante sur une valeur de seuil inférieure.

2. Procédé selon la revendication 1,
**caractérisé en ce que**
la grandeur prédéterminée résultante est reliée au couple moteur minimum dans le cadre d'une sélection de valeur maximale, ou chaque grandeur prédéterminée est reliée individuellement avant la liaison avec une autre grandeur prédéterminée dans le cadre d'une sélection de valeur maximale avec le couple moteur minimum.

3. Procédé selon l'une quelconque des revendications précédentes,
**caractérisé en ce que**
le couple moteur minimum est prédéterminé en fonction de la vitesse de rotation.

4. Procédé selon l'une quelconque des revendications précédentes,
**caractérisé en ce que**
le couple moteur minimum est dépendant du couple des pertes motrices qui représente le couple de rotation du moteur d'entraînement nécessaire pour surmonter les pertes motrices et/ou pour faire fonctionner des appareils auxiliaires.

5. Procédé selon l'une quelconque des revendications précédentes,
**caractérisé en ce que**
dans un premier niveau de régime, le couple moteur minimum est égal à zéro, dans un deuxième niveau de régime, la valeur minimale du moteur représente la valeur négative des pertes motrices, et entre ces niveaux de régime, une modification du couple moteur minimum s'effectue en fonction de la vitesse de rotation.

6. Procédé selon l'une quelconque des revendications précédentes,
**caractérisé en ce que**
le premier niveau de régime est le niveau en dessous du régime à vide, le deuxième niveau de régime est le niveau de régime au-dessus d'un régime de limitation de poussée.

7. Procédé selon l'une quelconque des revendications précédentes,
**caractérisé en ce que**
le couple moteur minimum représente le couple qui, lorsque la pédale d'accélération est débrayée, est prédéterminé selon le souhait du conducteur.

8. Dispositif de fonctionnement d'un moteur d'entraînement d'un véhicule, comprenant une unité de commande électronique qui détermine, en fonction du souhait du conducteur et d'autres grandeurs prédéterminées, une grandeur prédéterminée résultante pour un couple de rotation du moteur d'entraînement, la grandeur prédéterminée par le souhait du conducteur et les autres grandeurs prédéterminées étant reliées pour former la grandeur prédéterminée résultante,
**caractérisé en ce que**
l'unité de commande électronique présente des moyens qui forment la grandeur prédéterminée par le souhait du conducteur du côté de la sortie de la boîte de vitesses, respectivement sur le plan du couple de roue, et l'unité de commande électronique présente des moyens qui déterminent un couple moteur minimal du côté de l'entrée, respectivement du côté de la sortie, de la boîte de vitesses du moteur d'entraînement, ce couple limitant la grandeur prédéterminée résultante sur un seuil inférieur.

9. Programme informatique comprenant des moyens de codage de programme pour réaliser toutes les étapes de chacune des revendications 1 à 7 appropriées lorsque le programme est exécuté sur un ordinateur.

10. Programme informatique comprenant des moyens de codage de programme qui sont enregistrés sur un support de données lisible par ordinateur pour réaliser le procédé selon l'une quelconque des revendications 1 à 7 appropriées lorsque le produit du programme est exécuté sur un ordinateur.
